# EUROPÄISCHE PATENTSCHRIFT

(11) **EP 2 877 298 B1**
(45) Veröffentlichungstag und Bekanntmachung des Hinweises auf die Patenterteilung: **07.04.2021**
(21) Anmeldenummer: 13762732.9
(22) Anmeldetag: 24.07.2013
(51) Int. Cl.: B21C 23/08, B21C 23/20, B21C 23/21, B21C 25/08

(54) **DIREKTES ODER INDIREKTES METALLROHRSTRANGPRESSVERFAHREN, METALLROHRSTRANGPRESSE SOWIE STRANGGEPRESSTES METALLROHR**
DIRECT OR INDIRECT METAL PIPE EXTRUSION PROCESS, METAL PIPE EXTRUSION PRESS AND EXTRUDED METAL PIPE
PROCÉDÉ D'EXTRUSION DIRECT OU INDIRECT DE TUBES MÉTALLIQUES, PRESSE D'EXTRUSION DE TUBES MÉTALLIQUES AINSI QUE TUBE MÉTALLIQUE EXTRUDÉ

(30) Priorität: 27.07.2012 DE 102012014836; 08.11.2012 DE 102012021787
(43) Veröffentlichungstag der Anmeldung: 03.06.2015
(73) Patentinhaber: SMS group GmbH, 40237 Düsseldorf (DE)
(72) Erfinder: MUSCHALIK, Uwe, 47239 Duisburg (DE); VAN PUTTEN, Koos, 6412 HV Heerlen (NL); ROTT, Anna, 52064 Aachen (DE); MAGENHEIMER, Jens, 52074 Aachen (DE)
(74) Vertreter: Reuther, Martin
(86) Internationale Anmeldenummer: PCT/DE2013/000401
(87) Internationale Veröffentlichungsnummer: WO 2014/015849

(56) Entgegenhaltungen:
- DE-A1- 10 021 881
- JP-A- H01 192 414
- JP-A- H06 304 644
- US-A- 3 868 841

## Beschreibung

Die Erfindung betrifft ein direktes oder indirektes Metallrohrstrangpressverfahren, bei welchem ein Metallblock durch eine Matrize und über einen Dorn zu einem Metallrohr gepresst wird, wobei der Dorn zwei axial versetzt angeordnete Pressflächen unterschiedlicher radialer Ausprägung aufweist und wahlweise in zwei Presspositionen axial bezüglich der Matrize derart positioniert wird, dass in einer ersten der beiden Presspositionen eine erste der beiden Pressflächen und in einer zweiten der beiden Presspositionen eine zweite der beiden Pressflächen auf das vom Metallblock zum Metallrohr gepresste Werkstück umformend wirkt. Ebenso betrifft die Erfindung eine Metallrohrstrangpresse mit einem Blockaufnehmer, mit einer Matrize und mit einem Dorn zum Pressen von Metallrohren mit zwei axial versetzt angeordneten Pressflächen unterschiedlicher radialer Ausprägung sowie mit einem Übergangsbereich zwischen den beiden Pressflächen. Darüber hinaus betrifft die Erfindung ein stranggepresstes Metallrohr, vorzugsweise aus Aluminium, mit zwei unterschiedlichen Wandstärken und einem zwischen den Wandstärken befindlichen Übergangsgebiet, wobei in dem Übergangsgebiet eine Einschnürung vorliegt.

Derartige direkte oder indirekte Metallrohrstrangpressverfahren sind an sich hinlänglich aus dem Stand der Technik, beispielsweise aus der DE 100 21 881 A1, der JP H01-192414 A oder aus der JP H06-304644 A, bekannt, wobei durch einen Dorn mit zwei axial versetzt angeordneten Pressflächen unterschiedlicher radialer Ausprägung, der wahlweise axial verschoben wird, der Innendurchmesser der auf diese Weise gepressten Metallrohre dementsprechend komplementär zu den jeweiligen Pressflächen verändert werden kann, welche als Wirkflächen im Zusammenspiel mit der Matrize einen zugehörigen Spalt bilden, der dementsprechend ebenfalls veränderlich ist und durch welchen das Werkstück umformend gepresst wird. Durch eine axiale Verlagerung des Doms derart, dass wahlweise die erste der beiden Pressflächen bzw. die zweite der beiden Pressflächen mit der Matrize dementsprechend wechselwirkt, kann dieser Spalt dementsprechend gezielt verändert werden. Während naturgemäß bei einer derartigen Ausbildung einer Metallrohrstrangpresse bzw. bei einer derartigen Verfahrensführung die Wandstärkenänderung durch eine Änderung des Innendurchmessers erfolgt, weisen derartige stranggepresste Metallrohre in ihrem Übergangsgebiet zwischen den beiden Wandstärken radial außen eine Einschnürung auf.

Derartige Metallrohre mit unterschiedlichen Wandstärken sind beispielsweise als Bohrgestänge bekannt, können jedoch zu anderen Zwecken, beispielsweise als Gehäuse, genutzt werden. Hierbei sind insbesondere Aluminiumrohre bzw. Rohre aus Aluminium oder aus ähnlichen Metallen, die entsprechend strangepreßbar sind, diesbezüglich von Bedeutung.

Es ist Aufgabe vorliegender Erfindung ein direktes oder indirektes Metallrohrstrangpressverfahren, eine Metallrohrstrangpresse sowie ein stranggepresstes Metallrohr bereit zu stellen, bei welchen die negativen Einflüsse der Einschnürungen minimiert sind.

Als Lösung werden ein direktes oder indirektes Metallrohrstrangpressverfahren mit den Merkmalen des Anspruchs 1, eine Metallrohrstrangpresse mit den Merkmalen des Anspruchs 3 sowie ein stranggepresstes Metallrohr mit den Merkmalen der Ansprüche 8 und 9 vorgeschlagen.

Weitere vorteilhafte Ausgestaltungen finden sich in den Unteransprüchen.

Hierbei kann sich ein direktes oder indirektes Metallrohrstrangpressverfahren, bei welchem ein Metallblock durch eine Matrize und über einen Dorn zu einem Metallrohr gepresst wird und bei welchem der Dorn zwei axial versetzte angeordnete Pressflächen unterschiedlicher radialer Ausprägung aufweist und wahlweise in zwei Presspositionen axial bezüglich der Matrize derart positioniert wird, dass in einer ersten der beiden Presspositionen eine erste der beiden Pressflächen und in einer zweiten der beiden Presspositionen eine zweite der Pressflächen auf das vom Metallblock zum Metallrohr gepresste Werkstück umformen wirkt, dadurch auszeichnen, dass das Werkstück auf axialer Höhe der Matrize dornseitig gestützt wird, während der Dorn bezüglich der Matrize von der ersten Pressposition zu der zweiten Position positioniert wird.

Durch eine derartige dornseitige Stütze lässt sich insbesondere die Tiefe aber auch die Länge einer derartigen Einschnürung verändern. So kann beispielsweise die Tiefe der Einschnürung verringert werden, sodass die Effekte der Einschnürung dementsprechend vermindert sind. Ebenso kann beispielsweise durch ein Abstützen die Länge der Einschnürung vergrößert werden, sodass etwaige Führungsungenauigkeiten an der Außenseite des Metallrohrs bzw. ein Auftreten von Lastspitzen innerhalb des Metallrohrs dementsprechend vermindert werden kann.

Dementsprechend kann sich ein stranggepresstes Metallrohr mit zwei unterschiedlichen Wandstärken und einem zwischen den Wandstärken befindlichen Übergangsgebiet, wobei in dem Übergangsgebiet eine Einschnürung vorliegt, dadurch auszeichnen, dass die Einschnürung eine Tiefe aufweist, die kleiner als die Differenz der beiden Wandstärken ist. Vorzugsweise beträgt die Abweichung von dieser Differenz zumindest 10%. Sie kann jedoch auch 15% oder mehr betragen, wenn eine geeignete Verfahrensführung vorliegt. Durch die in der Verfahrensführung vorgenommene Abstützung gelingt es erstmals, die Einschnürung in ihrer Tiefe gezielt zu reduzieren.

Ebenso gelingt es durch die Abstützung erstmals, ein stranggepresstes Metallrohr mit zwei unterschiedlichen Wandstärken und einem zwischen den Wandstärken befindlichen Übergangsgebiet bereit zu stellen, bei welchem in dem Übergangsgebiet eine Einschnürung vorliegt und welches sich dadurch auszeichnet, dass die Einschnürung eine Länge aufweist, die größer als die Differenz der beiden Wandstärken ist, wobei auch hier die Abweichung von der Differenz der beiden Wandstärken zumindest 10% betragen kann. Je nach konkreter Verfahrensführung kann die Abweichung von der Differenz jedoch bis zu 100% betragen. Ebenso kann bei geeigneter Verfahrensführung die Länge der Einschnürung sogar länger als die kleinere ggf. sogar länger als die größere Wandstärke gewählt werden. Hierbei ist jedoch zu berücksichtigen, dass ein zu langes Übergangsgebiet zwischen den beiden Wandstärken letztlich dazu führt, dass entsprechend erhöhter Materialverbrauch bei der Metallrohrherstellung zu verzeichnen ist, was dementsprechend ebenfalls zu unerwunschten Ergebnissen führen kann, sodass hier naturgemäß eine obere Grenze zu finden ist.

Komplementär zu einer Variation der Einschnürung erfolgt eine Variation der Wandstärke im Bereich dieser Einschnürung. Dementsprechend gelingt es durch diese Verfahrensführung erstmals, die Wandstärke im Bereich der Einschnürung gezielt zu beeinflussen. Insofern kann sich ein stranggepresstes Metallrohr mit zwei unterschiedlichen Wandstärken und einem zwischen den Wandstärken befindlichen Übergangsgebiet, bei welchem in dem Übergangsgebiet eine Einschnürung vorliegt, dadurch auszeichnen, dass im Bereich der Einschnürung die Wandstärke größer als die kleinere der beiden Wandstärken ist. Letzteres lässt sich bei geeigneter Verfahrensführung insbesondere dahingehend ausgestalten, dass im Bereich der Einschnürung die Wandstärke wenigstens um 10% der Differenz der beiden Wandstärken, vorzugsweise um 20% der Differenz der beiden Wandstärken, größer als die kleinere der beiden Wandstärken ist.

In einer konkreten Umsetzung der vorstehend erläuterten Verfahrensführung erfolgt das Stützen des Werkstücks auf axialer Höhe der Matrize erst dann, nachdem das Werkstück in Bezug auf den Dorn eine freie Oberfläche gebildet hat. Eine derartige freie Oberfläche folgt, wenn der Dorn axial versetzt und mithin von der ersten Pressposition zu der zweiten Pressposition positioniert wird, obgleich das Werkstück bzw. der Metallblock nachwievor unter Druck gesetzt ist. Dieses liegt daran, dass das Werkstück zum Umformen plastifiziert und zwischen Matrize und Dorn gepresst wird. Obgleich das Werkstück mithin verformbar ist und sich einem geänderten Volumen, welches zwischen Dorn und Matrize angeboten wird, anpassen kann, erfolgt eine derartige Anpassung aufgrund der hohen Viskosität des plastifizierten Materials nicht unmittelbar und mithin auch nicht in der Geschwindigkeit, in welcher der Dorn verlagert wird. Insofern vergeht einige Zeit, bis dus Werkstück mit seinen plastifizierten Bereichen den durch die Positionierung des Doms von der ersten Pressposition zu der zweiten Pressposition freigegebenen Raum wieder füllt. Dadurch, dass das Stutzen erst dann erfolgt, nachdem das Werkstück in Bezug auf den Dorn eine freie Oberfläche gebildet hat, kann das Werkstück zunächst einmal einen Fließvorgang in diesen freien Raum beginnen, bevor ein Stützen erfolgt, wodurch die notwendige Materialverlagerung nach wie vor möglichst schnell initiiert und das Übergangsgebiet zwischen den unterschiedlichen Wandstärken bei einem Minimum gehalten werden kann.

Vorzugsweise erfolgt das Stützen erst, wenn sich die freie Oberfläche in Richtung des Dorns verlagert. Bei einer derartigen Verfahrensführung kann sich eine entsprechende plastische Verlagerung bis weit in den Metallblock hinein ergeben, sodass der durch das Umpositionieren des Dorns geschaffene Freiraum möglichst schnell wieder mit Material gefüllt wird. Dementsprechend wird dann das Übergangsgebiet zwischen den beiden Wandstärken des Metallrohrs bei einem Minimum gehalten.

Ein Dorn zum Pressen von Matillrohren mit zwei axial versetzt angeordneten Pressflächen unterschiedlicher radialer Ausprägung sowie mit einem Übergangsbereich zwischen den beiden Pressflächen zeichnet sich dadurch aus, dass der Dorn in dem Übergangsbereich eine Stützfläche aufweist.

Wie bereits eingangs erläutert, bezeichnet diesen Zusammenhang der Begriff der "Pressflüchen" die Flüchen, welche bestimmungsgemäß während des Pressens in Wechselwirkung mit der Matrize den Spalt zwischen Matrize und Dorn definieren und umformend auf das Werkstück einwirken. Andere Oberflächen des Doms kommen gar nicht mit dem Material in Berührung oder haben auf den Umformvorgang, keinen nennenswerten Einfluss, da das Material lediglich an den entsprechenden Flächen vorbeiströmt.

Durch die Stützfläche im Übergangsbereich kann auf baulich verhältnismäßig einfache Weise eine dornseitige Stützung des Werkstücks auf axialer Höhe der Matrize realisiert werden, während der Dorn bezüglich Matrize von der ersten Pressposition zu der zweiten Pressposition positioniert wird.

Vorzugsweise weist die Stützfläche über eine axiale Stützlänge einen konstanten Querschnitt auf, sodass dem Material eine definierte Stützung angeboten wird, wenn es in den freien Raum zwischen Matrize und Dorn fließt. In diesem Zusammenhang sei betont, dass in der Regel derartig gepresste Metallrohre einen runden Querschnitt aufweisen, sodass ein Dorn dementsprechend auch im Wesentlichen zylinderförmig ausgebildet ist. Dieses gilt dementsprechend auch für die Pressflächen sowie vorzugsweise für die Stützfläche. Andererseits ist ein derartiger runder Querschnitt nicht zwingend notwendig, wobei jedoch in axialer Längserstreckungsrichtung des Doms die Pressflächen parallel zur Dornachse ausgerichtet sind, sodass durch die Dornachse gelegte Ebenen, welche in der Art von Zylinderkoordinaten um Winkel, die senkrecht zur Dornachse liegen, geneigt sind, die Pressflächen in der Regel parallel zur Dornachse ausgerichtet sind und radiale Veränderungen lediglich senkrecht zur Dornachse erfolgen.

Da eine zu große Stützlänge gegebenenfalls zu nachteiligem Fließverhalten führt, wenn der Dorn abschließend positioniert ist, kann es von Vorteil sein, wenn die Stützlänger kleiner oder gleich 80 % des axialen Abstandes zwischen den beiden Pressflächen ist. Insbesondere kann sie kleiner gleich 60 % bzw. 50 % des axialen Abstandes zwischen den beiden Pressflächen gewählt werden. Gegebenenfalls ist es sogar denkbar, insbesondere falls mehrere Stützflächen mit unterschiedlichen Querschnitten zur Anwendung kommen, die Stützlänge der einzelnen Stützflächen noch geringer zu wählen. Darüber hinaus hat sich herausgestellt, dass die Stützlänge vorzugsweise größer oder gleich 2 % des axialen Abstandes zwischen den beiden Pressflächen betragen sollte. Vorzugsweise ist die Stützlänge größer oder gleich 5 % bzw. 10% des axialen Abstandes zwischen den beiden Pressflächen. Auf diese Weise kann eine ausreichende Abstützung sichergestellt werden.

In der Regel wird der Dorn in jedem durch die Dornachse verlaufenden Querschnitt sich vom Dornfuß zur Dornspitze hin monoton verjüngen, das heißt - abgesehen von etwaigen Haltevorrichtungen im Bereich des Dornfußes - keine Radiuserweiterungen aufweisen. Dieses scheint schon aus energetischen Gründen sinnvoll. Insofern ist es dementsprechend von Vorteil, wenn die erste der beiden Pressflächen mit größerem Abstand zur Dornachse weiter von der Dornspitze entfernt als die zweite der beiden Pressflächen angeordnet ist.

Die unterschiedliche radiale Ausprägung der beiden Pressflächen resultiert zumindest in einem bestimmten Winkel um die Dornachse, entsprechend eines Schnitts durch die Dornachse, der genau in diesem Winkel gelegt ist, in einer Differenz der entsprechenden Radien dieser beiden Pressflächen zu der Dornachse, da ansonsten naturgemäß keine unterschiedliche radiale Ausprägung vorliegen würde. Vorzugsweise ist der im gleichen Winkel um die Dornachse ausgerichtete Radius der Stützfläche um mehr als 5% der Radiendifferenz kleiner als der größere der beiden Radien oder als einem im gleichen Winkel um die Dornachse ausgerichteter Radius einer weiteren Stützfläche. Auf diese Weise kann betriebssicher ein ausreichend großer Raum geschaffen werden, der für ein Ausbrechen des Materials des Werkstücks ausreicht. Insbesondere kann hierdurch sichergestellt werden, dass der Raum nicht lediglich durch eine elastische Ausdehnung des Werkstücks in diesen Bereich hinein kompensiert wird. Vorzugsweise ist der im gleichen Winkel um die Dornachse ausgerichtete Radius der Stützfläche um weniger als 70 % der Radiendifferenz kleiner als der größere der beiden Radien oder als der im gleichen Winkel um die Dornachse ausgerichtete Radius einer weiteren Stützfläche. Auf diese Weise kann sichergestellt werden, dass die Stützfläche nicht zu weit von der freien Materialoberfläche entfernt ist und ein zu starker Materialfluss in diesem freien Raum auftritt, der nicht ausreichend schnell abgestutzt wird. In bevorzugten Ausgestaltungen kann die Stützfläche um mehr als 7% bzw. mehr als 10% der Radiendifferenz kleiner sein. Ebenso kann der Radius der Stützfläche um weniger als 55% bzw. 50% der Radiendifferenz kleiner ausgebildet sein.

Gegebenenfalls können mehrere Stützflächen vorgesehen sein, was - je nach konkreter Verfahrensführung - auch zu einem stranggepressten Metallrohr mit zwei unterschiedlichen Wandstärken und einem zwischen den Wandstärken befindlichen Übergangsgebiet, bei welchem in dem Übergangsgebiet ein Einschnürung und welches sich durch wenigstens zwei Einschnürungen auszeichnet, führt. Eine derartige Ausbildung mit zwei Einschnürungen kann unter Umständen mit lediglich einer Stützfläche umgesetzt werden, wenn der Dorn nicht in einem einzigen Schritt von der ersten Pressposition zur zweiten Pressposition positioniert wird, sondern wenn diese Umpositionierung in mehreren Schritten erfolgt. Gegebenenfalls kann hierzu die Stützfläche auch kegelförmig ausgebildet sein bzw. in einem Winkel um die Dornachse sich verjüngen. Auch bei mehreren Stützflächen kann durch eine schrittweise Umpositionierung gezielt Einfluss auf die Ausbildung und die Zahl der Einschnürungen genommen werden.

Durch die wenigstens zwei Einschnürungen kann es bei geeigneter Umsetzung vorliegender Erfindung realisiert werden, dass die Einschnürung jeweils kleiner, also in ihren Effekten minimiert sind, was kumulativ dann zu einer ebensolchen Verminderung der nachteiligen Effekte führt.

Vorliegende Erfindung eignet sich insbesondere für Aluminium bzw. Aluminiumrohre sowie für andere strangpressbare Metalle bzw. Metallrohre. Insbesondere eignet sich vorliegende Erfindung beispielsweise für Bohrgestänge aus derartigen Materialien aber auch für entsprechende rohrartige Strukturen zu anderen Zwecken aus derartigen Materialien.

Es versteht sich, dass die Merkmale der vorstehend bzw. in den Ansprüchen beschriebenen Lösungen gegebenenfalls auch kombiniert werden können, um die Vorteile entsprechend kumuliert umsetzen zu können.

Weitere Vorteile, Ziele und Eigenschaften vorliegender Erfindung werden anhand nachfolgender Beschreibung von Ausführungsbeispielen erläutert, die insbesondere auch in anliegender Zeichnung dargestellt sind. In der Zeichnung zeigen:
Figur 1 eine schematische Übersicht über eine direkte Metallrohrstrangpresse mit einem in der ersten Pressposition befindlichen Dorn;
Figur 2 die Anordnung nach Figur 1, wobei der Dorn in die zweite Pressposition positioniert wird;
Figur 3 die Anordnung nach Figuren 1 und 2 mit dem in der zweiten Pressposition befindlichen Dorn;
Figur 4 eine indirekte Metallrohrstrangpresse in ähnlicher Darstellungen wie Figuren 1 bis 3 mit dem Dorn in der ersten Pressposition; und
Figur 5 eine Detailansicht der Dornspitze der Dorne nach Figuren 1 bis 4.

Die beiden Metallrohrstrangpressen 10 und 20 weisen jeweils einen Blockaufnehmer 1, eine Matrize 2, einen relativ zum Blockaufnehmer 1 verlagerbaren Pressstempel 3 sowie einen Dorn 6 auf, welcher gemeinsam mit der Matrize 2 einen Spalt bildet, durch welchen ein Werkstück von einem Metallblock 5 zu einem Metallrohr 9 gepresst wird. Dieses erfolgt jeweils dadurch, dass der Blockaufnehmer 1 relativ zu dem Pressstempel 3 verlagert wird, wodurch sich der Raum in dem Blockaufnehmer 1 entsprechend verringert und ein dort befindlicher Metallblock 5 jeweils durch den Spalt zwischen Matrize 2 und Dorn 6 gepresst wird.

Die in Figuren 1 bis 3 dargestellte direkte Metallrohrstrangpresse 10 weist hierzu einen in Pressrichtung P vor dem Blockaufnehmer 1 angeordneten Pressstempel 3 auf, welcher in ansich bekannter Weise eine Pressscheibe 4 in Pressrichtung P in den Blockaufnehmer 1 treibt, wodurch der in dem Blockaufnehmer 1 vorhandene Raum dementsprechend vermindert wird. Hierbei ist an dem Blockaufnehmer 1 ein Matrizenhalter 7 vorgesehen, an welchem die Matrize 2 ortsfest bezüglich des Blockaufnehmers 1 gehalten ist. Wird nun der Pressstempel 3 in Pressrichtung P bewegt, so wird das Werkstück durch den Spalt zu einem Metallrohr 9 gepresst, welches den Spalt in Pressrichtung P verlässt.

Die in Figur 4 dargestellte indirekte Metallrohrstrangpresse 20 umfasst einen in Pressrichtung P hinter dem Blockaufnehmer 1 angeordneten Pressstempel 3, der zum Pressen entgegen der Pressrichtung P bewegt wird und die Matrize 2 trägt, wobei der Blockaufnehmer 1 an seinem dem Pressstempel 3 abgewandten Ende ein Verschlussstück 8 aufweist, welchen diesen entgegen der Pressrichtung P verschließt. Wird nun der Pressstempel 3 entgegen der Pressrichtung P verlagert, so drückt dieser die Matrize 2 über den Dorn 6 in Richtung auf das Verschlussstück 8, sodass die Matrize 2 in Bezug auf den Blockaufnehmer 1 verlagert wird, also anders als bei direkten Metallrohrstrangpresse 10 in Bezug auf den Blockaufnehmer 1 nicht ortsfest nicht verbleibt. Bei diesem Ausführungsbeispiel wird der Dorn 6 gemeinsam mit dem Pressstempel 3 bzw. der Matrize 2 in Bezug auf den Blockaufnehmer 1 verlagert.

Es versteht sich, dass die Relativbewegung zwischen Pressstempel 3 und Blockaufnehmer 1 auf unterschiedliche Weise realisiert werden kann, indem beispielsweise der Blockaufnehmer 1 stillgehalten und der Pressstempel 3 bewegt wird bzw. andererseits der Pressstempel 3 stillgehalten und der Blockaufnehmer 1 bewegt wird. Ebenso ist es denkbar, beide Baugruppen zu bewegen, solange die zum Pressen erforderliche Relativbewegung zwischen Pressstempel 3 und Blockaufnehmer 1 realisiert bleibt.

Bei den vorliegenden Ausführungsbeispielen ist der Dorn rotationssymmetrisch bezüglich seiner Dornachse 68 ausgebildet, was jedoch nicht in allen Ausführungsformen zwingend notwendig ist.

Wie insbesondere in Figur 5 dargestellt, verjüngt sich der Dorn 6 zu seiner Dornspitze 61 hin und weist eine erste Pressfläche 63 und eine zweite Pressfläche 64 auf, die durch eine axiale Verlagerung des Domes 6 jeweils in eine Position gebracht werden können, in welcher sie unmittelbar gemeinsam mit der Matrize 2 umformend auf das Material des Werkstücks wirken und das Metallrohr 9 formen können.

Zwischen der ersten Pressfläche 63 und der zweiten Pressfläche 64 ist ein Übergangsbereich 66 angeordnet, in welchem eine Stützfläche 62, welche bei diesem Ausführungsbeispiel zylinderförmig um die Dornachse 68 ausgerichtet ist, vorgesehen ist.

In axialer Richtung weist die erste Pressfläche 63 eine Länge 71 und die zweite Pressfläche 64 eine Länge 72 auf. Zwischen den beiden Pressflächen 63, 64 ist ein Abstand 73 zu finden, welcher den Übergangsbereich 66 definiert.

Die Dornstange 6 ist in an sich bekannter Weise an ihrem Dornfuß 67 festgehalten und kann über diesen verlagert werden. Insbesondere kann sie von einer ersten Pressposition, in welcher die erste Pressfläche 63 mit der Matrize 2 wechselwirkt, in eine zweite Pressposition, in welcher die zweite Pressfläche 64 mit der Matrize 2 wechselwirkt, positioniert werden, wie dieses anhand der Figuren 1 bis 3 exemplarisch dargestellt ist.

Durch diese Umpositionierung kann die Wandstärke entsprechend der unterschiedlichen Querschnitte der beiden Pressflächen 63, 64 verändert werden, wobei im Ergebnis ein Metallrohr 9 mit unterschiedlichen Wandstärken und einem zwischen diesen vorgesehenen Übergangsgebiet bereit gestellt werden kann. Hierbei findet sich in dem Übergangsgebiet eine Einschnürung E, welche durch eine geeignete Abstützung während der Umpositionierung des Doms minimiert und gegebenenfalls auch zur Gänze vermieden werden kann.

Vorliegende Ausführungsbeispiele betreffen Aluminiumrohre als Metallrohr 9, wobei ggf. auch andere Metalle, die über Strangpressverfahren zu Rohren gepresst werden können, dementsprechend alternativ zur Anwendung kommen können.

### Bezugszeichenliste:

| | | | |
|---|---|---|---|
| 1 | Blockaufnehmer | 62 | Stützfläche |
| 2 | Matrize | 63 | erste Pressfläche |
| 3 | Pressstempel | 64 | zweite Pressfläche |
| 4 | Pressscheibe | 65 | Stützlänge |
| 5 | Metallblock | 66 | Übergangsbereich |
| 6 | Dorn | 67 | Dornfuß |
| 7 | Matrizenhalter | 68 | Dornachse |
| 8 | Verschlussstück | 71 | Länge der ersten Pressfläche |
| 9 | Metallrohr | 72 | Länge der zweiten Pressfläche |
| 10 | direkte Metallrohrstrangpresse | 73 | Abstand der Pressflächen |
| 20 | indirekte Metallrohrstrangpresse | E | Einschnürung |
| 61 | Dornspitze | P | Pressrichtung |

## Patentansprüche

1. Direktes oder indirektes Metallrohrstrangpressverfahren, bei welchem ein Metallblock (5) durch eine Matrize (2) und über einen Dorn (6) zu einem Metallrohr (9) gepresst wird, wobei der Dorn (6) zwei axial versetzt angeordnete Pressflächen (63, 64) unterschiedlicher radialer Ausprägung aufweist und wahlweise in zwei Presspositionen axial bezüglich der Matrize derart positioniert wird, dass in einer ersten der beiden Presspositionen eine erste der beiden Pressflächen (63, 64) und in einer zweiten der beiden Presspositionen eine zweite der beiden Pressflächen (63, 64) auf das vom Metallblock (5) zum Metallrohr (9) gepresste Werkstück umformend wirkt, **dadurch gekennzeichnet, dass** der Dorn (6) zwischen den beiden Pressflächen (63, 64) einen Übergangsbereich (66) aufweist und in dem Übergangsbereich (66) eine Stützfläche (62) aufweist, wobei das Werkstück auf axialer Höhe der Matrize (2) durch die Stützfläche (62) dornseitig gestützt wird, während der Dorn (6) bezüglich der Matrize (2) von der ersten Pressposition zu der zweiten Pressposition positioniert wird, und wobei das Stützen durch die Stützfläche (62) erst erfolgt, nachdem das Werkstück in Bezug auf den Dorn (6) eine freie Oberfläche gebildet hat.

2. Metallrohrstrangpressverfahren nach Anspruch 2, **dadurch gekennzeichnet, dass** das Stützen erst erfolgt, wenn sich die freie Oberfläche in Richtung Dorn (6) verlagert.

3. Metallrohrstrangpresse (10, 20) mit einem Blockaufnehmer (1), mit einer Matrize (2) und mit einem Dorn (6) zum Pressen von Metallrohren (9) mit zwei axial versetzt angeordneten Pressflächen (63, 64) unterschiedlicher radialer Ausprägung sowie mit einem Übergangsbereich (66) zwischen den beiden Pressflächen (63, 64), **dadurch gekennzeichnet, dass** der Dorn (6) in dem Übergangsbereich (66) eine Stützfläche (62) mit einem über eine axiale Stützlänge (65), die kleiner oder gleich 80 % des axialen Abstandes (73) zwischen den beiden (63, 64) Pressflächen ist, konstanten Querschnitt aufweist.

4. Metallrohrstrangpresse (10, 20) nach Anspruch 3, **gekennzeichnet durch** eine Stützlänge (65), die kleiner oder gleich 60 %, vorzugsweise 50 %, des axialen Abstandes (73) zwischen den beiden (63, 64) Pressflächen ist.

5. Metallrohrstrangpresse (10, 20) nach Anspruch 3 oder 4, **gekennzeichnet durch** eine Stützlänge (65), die größer oder gleich 2 %, vorzugsweise 5 % bzw. 10 %, des axialen Abstandes (73) zwischen den beiden Pressflächen (63, 64) ist.

6. Metallrohrstrangpresse (10, 20) nach einem der Ansprüche 3 bis 5, **dadurch gekennzeichnet, dass** die unterschiedliche radiale Ausprägung der beiden Pressflächen (63, 64) in einer Differenz von im gleichen Winkel um eine Dornachse ausgerichteten Radien der beiden Pressflächen (63, 64) resultiert und der im gleichen Winkel um die Dornachse (68) ausgerichtete Radius der Stützfläche (62) um mehr als 5 % der Radiendifferenz kleiner als der größere der beiden Radien oder als ein im gleichen Winkel um die Dornachse (68) ausgerichteter Radius einer weiteren Stützfläche (62) ist.

7. Metallrohrstrangpresse (10, 20) nach einem der Ansprüche 3 bis 6, **dadurch gekennzeichnet, dass** die unterschiedliche radiale Ausprägung der beiden Pressflächen (63, 64) in einer Differenz von im gleichen Winkel um eine Dornachse ausgerichteten Radien der beiden Pressflächen (63, 64) resultiert und der im gleichen Winkel um die Dornachse (68) ausgerichtete Radius der Stützfläche (62) um weniger als 70 % der Radiendifferenz kleiner als der größere der beiden Radien oder als ein im gleichen Winkel um die Dornachse (68) ausgerichteter Radius einer weiteren Stützfläche (62) ist.

8. Stranggepresstes Metallrohr (9) mit zwei unterschiedlichen Wandstärken und einem zwischen den Wandstärken befindlichen Übergangsgebiet, wobei in dem Übergangsgebiet eine Einschnürung (E) vorliegt, **dadurch gekennzeichnet, dass** die Einschnürung (E) eine Tiefe aufweist, die kleiner als die Differenz der beiden Wandstärken ist.

9. Stranggepresstes Metallrohr (9) mit zwei unterschiedlichen Wandstärken und einem zwischen den Wandstärken befindlichen Übergangsgebiet, wobei in dem Übergangsgebiet eine Einschnürung (E) vorliegt, **dadurch gekennzeichnet, dass** die Einschnürung (E) eine Länge aufweist, die größer als die Differenz der beiden Wandstärken ist.

10. Metallrohr nach Anspruch 8 oder 9, **dadurch gekennzeichnet, dass** die Abweichung von der Differenz der beiden Wandstärken zumindest 10 % beträgt.

11. Metallrohr (9) nach einem der Ansprüche 8 bis 10, **gekennzeichnet durch** wenigstens zwei Einschnürungen (E).

12. Metallrohr (9) nach einem der Ansprüche 8 bis 11, **dadurch gekennzeichnet, dass** im Bereich der Einschnürung (E) die Wandstärke größer als die kleinere der beiden Wandstärken ist.

13. Metallrohr nach Anspruch 12, **dadurch gekennzeichnet, dass** im Bereich der Einschnürung (E) die Wandstärke wenigstens um 10 % der Differenz der beiden Wandstärken, vorzugsweise um 20 % der Differenz der beiden Wandstärken, größer als die kleinere der beiden Wandstärken ist.

## Claims

1. Direct or indirect metal pipe extrusion method, in which a metal block (5) is pressed through a die (2) and over a mandrel (6) to form a metal pipe (9), wherein the mandrel (6) comprises two pressing surfaces (63, 64) possessing different radial forms and arranged so as to be offset axially and is positioned selectively in two pressing positions axially with respect to the die, in such a manner that, in the first of the two pressing positions, the first of the two pressing surfaces (63, 64) and, in the second of the two pressing positions, the second of the two pressing surfaces (63, 64) has a forming effect on the workpiece pressed from the metal block (5) into the metal pipe (9), **characterized in that** the mandrel (6) comprises a transition area (66) between the two pressing surfaces (63, 64) and comprises a support surface (62) in the transition area (66), wherein the workpiece is supported by the support surface (62) on the side of the mandrel at the axial level of the die (2) while the mandrel (6) is positioned with respect to the die (2) from the first pressing position to the second pressing position, and wherein the support by means of the support surface (62) only occurs after the workpiece has formed a free surface with respect to the mandrel (6).

2. The metal pipe extrusion method according to claim 2, **characterized in that** the support only occurs when the free surface is moved in the direction of the mandrel (6) .

3. Metal pipe extrusion press (10, 20) with a block container (1), with a die (2) and with a mandrel (6) for pressing metal pipes (9) with two pressing surfaces (63, 64) possessing different radial forms and arranged so as to be offset axially and with a transition area (66) between the two pressing surfaces (63, 64), **characterized in that** the mandrel (6) comprises, in the transition area (66), a support surface (62) with a constant cross-section over an axial support length (65) which is less than or equal to 80 % of the axial distance (73) between the two (63, 64) pressing surfaces.

4. The metal pipe extrusion press (10, 20) according to claim 3, **characterized by** a support length (65) which is less than or equal to 60 %, preferably 50 %, of the axial distance (73) between the two (63, 64) pressing surfaces.

5. The metal pipe extrusion press (10, 20) according to claim 3 or 4, **characterized by** a support length (65) which is greater than or equal to 2 %, preferably 5 % or 10 %, of the axial distance (73) between the two pressing surfaces (63, 64).

6. The metal pipe extrusion press (10, 20) according to one of claims 3 to 5, **characterized in that** the different radial forms of the two extrusion surfaces (63, 64) result in a difference in the radii, oriented at the same angle around a mandrel axis, of the two pressing surfaces (63, 64), and the radius of the support surface (62) oriented at the same angle around the mandrel axis (68) is smaller than the larger of the two radii or than a radius of a further support surface (62) oriented at the same angle around the mandrel axis (68) by more than 5 % of the difference in radius.

7. The metal pipe extrusion press (10, 20) according to one of claims 3 to 6, **characterized in that** the different radial forms of the two extrusion surfaces (63, 64) result in a difference in the radii, oriented at the same angle around a mandrel axis, of the two extrusion surfaces (63, 64), and the radius of the support surface (62) oriented at the same angle around the mandrel axis (68) is smaller than the larger of the two radii or than a radius of a further support surface (62) oriented at the same angle around the mandrel axis (68) by less than 70 % of the difference in radius.

8. Extrusion-pressed metal pipe (9) with two different wall thicknesses and a transition region located between the wall thicknesses, wherein a neck (E) is provided in the transition region, **characterized in that** the neck (E) has a depth that is smaller than the difference between the two wall thicknesses.

9. Extrusion-pressed metal pipe (9) with two different wall thicknesses and a transition region located between the wall thicknesses, wherein a neck (E) is provided in the transition region, **characterized in that** the neck (E) has a length that is greater than the difference between the two wall thicknesses.

10. The metal pipe according to claim 8 or 9, **characterized in that** the deviation from the difference between the two wall thicknesses is at least 10 %.

11. The metal pipe (9) according to one of claims 8 to 10, **characterized by** at least two necks (E).

12. The metal pipe (9) according to one of claims 8 to 11, **characterized in that** the wall thickness in the area of the neck (E) is greater than the smaller of the two wall thicknesses.

13. The metal pipe according to claim 12, **characterized in that** the wall thickness in the area of the neck (E) is greater than the smaller of the two wall thicknesses by at least 10 % of the difference between the two wall thicknesses, preferably by 20 % of the difference between the two wall thicknesses.

## Revendications

1. Procédé d'extrusion direct ou indirect de tubes métalliques pour lequel un bloc de métal (5) est comprimé par une matrice (2) et par le biais d'un mandrin (6) en un tube métallique (9), sachant que le mandrin (6) comporte deux surfaces de pression (63, 64) disposées axialement décalées d'empreinte radiale différente et est positionné sélectivement en deux positions d'extrusion axialement par rapport à la matrice de telle manière que dans une première des deux positions d'extrusion, une première des deux surfaces d'extrusion (63, 64) et dans une deuxième des deux positions d'extrusion, une deuxième des deux surfaces d'extrusion (63, 64) agit par déformation sur la pièce extrudée du bloc de métal (5) pour former un tube métallique (9), **caractérisé en ce que** le mandrin (6) comporte entre les deux surfaces d'extrusion (63, 64) une zone de transition (66) et comporte dans la zone de transition (66) une surface d'appui (62), sachant que la pièce est supportée côté mandrin à la hauteur axiale de la matrice (2) par la surface d'appui (62), alors que le mandrin (6) est positionné par rapport à la matrice (2) de la première position d'extrusion à la deuxième position d'extrusion et sachant que l'appui par la surface d'appui (62) n'a lieu qu'après que la pièce a formé une surface libre par rapport au mandrin (6) .

2. Procédé d'extrusion de tubes métalliques selon la revendication 2, **caractérisé en ce que** l'appui n'a lieu que lorsque la surface libre se déplace en direction du mandrin (6).

3. Presse d'extrusion de tubes métalliques (10, 20) avec un support de bloc (1), avec une matrice (2) et avec un mandrin (6) pour extruder des tubes métalliques (9) avec deux surfaces d'extrusion (63, 64) disposées axialement décalées d'empreinte radiale différente ainsi qu'avec une zone de transition (66) entre les deux surfaces d'extrusion (63, 64), **caractérisée en ce que** le mandrin (6) dans la zone de transition (66) comporte une surface d'appui (62) avec une section constante sur une longueur d'appui (65) axiale, qui est plus petite ou égale à 80 % de la distance axiale (73) entre les deux surfaces d'extrusion (63, 64).

4. Presse d'extrusion (10, 20) selon la revendication 3, **caractérisée par** une longueur d'appui (65), qui est plus petite ou égale à 60 %, de préférence 50 %, de la distance axiale (73) entre les deux surfaces d'extrusion (63, 64).

5. Presse d'extrusion (10, 20) selon la revendication 3 ou 4, **caractérisée par** une longueur d'appui (65), qui est plus grande ou égale à 2 %, de préférence 5 % ou 10 %, de la distance axiale (73) entre les deux surfaces d'extrusion (63, 64).

6. Presse d'extrusion de tubes métalliques (10, 20) selon l'une quelconque des revendications 3 à 5, **caractérisée en ce que** l'empreinte radiale différente des deux surfaces d'extrusion (63, 64) résulte en une différence de rayons des deux surfaces d'extrusion (63, 64), orientés dans un même angle autour d'un axe de mandrin (68) et le rayon de la surface d'appui (62) orienté dans le même angle autour de l'axe de mandrin (68) est plus petit de plus de 5 % de la différence de rayon que le plus grand des deux rayons ou qu'un rayon d'une autre surface d'appui (62), orienté dans le même angle autour de l'axe de mandrin (68).

7. Presse d'extrusion de tubes métalliques (10, 20) selon l'une quelconque des revendications 3 à 6, **caractérisée en ce que** l'empreinte radiale différente des deux surfaces d'extrusion (63, 64) résulte en une différence de rayons des deux surfaces d'extrusion (63, 64) orientés dans un même angle autour d'un axe de mandrin et le rayon de la surface d'appui (62) orienté dans le même angle autour de l'axe de mandrin (68) est plus petit de moins de 70 % de la différence de rayon que le plus grand des deux rayons ou qu'un rayon d'une autre surface d'appui (62) orienté dans le même angle autour de l'axe de mandrin (68).

8. Tube métallique extrudé (9) avec deux épaisseurs de paroi différentes et une zone de transition se trouvant entre les épaisseurs de paroi, sachant que dans la zone de transition, une constriction (E) est présente, **caractérisé en ce que** la constriction (E) comporte une profondeur , qui est plus petite que la différence des deux épaisseurs de paroi.

9. Tube métallique extrudé (9) avec deux épaisseurs de paroi différentes et une zone de transition se trouvant entre les épaisseurs de paroi, sachant que dans la zone de transition, une constriction (E) est présente, **caractérisé en ce que** la constriction (E) comporte une longueur qui est plus grande que la différence des deux épaisseurs de paroi.

10. Tube métallique selon la revendication 8 ou 9, **caractérisé en ce que** l'écart de la différence entre les deux épaisseurs de paroi est au moins de 10 %.

11. Tube métallique (9) selon l'une quelconque des revendications 8 à 10, **caractérisé par** au moins deux constrictions (E).

12. Tube métallique (9) selon l'une quelconque des revendications 8 à 11, **caractérisé en ce que** dans la zone de la constriction (E), l'épaisseur de paroi est plus grande que la plus petite des deux épaisseurs de paroi.

13. Tube métallique selon la revendication 12, **caractérisé en ce que** dans la zone de la constriction (E), l'épaisseur de paroi est au moins de 10 % de la différence des deux épaisseurs de paroi, de préférence de 20 % de la différence des deux épaisseurs de paroi, plus grande que la plus petite des deux épaisseurs de paroi.
